# EUROPÄISCHE PATENTSCHRIFT

(11) **EP 0 051 168 B1**
(45) Veröffentlichungstag und Bekanntmachung des Hinweises auf die Patenterteilung: **20.03.1985**
(21) Anmeldenummer: 81108181.9
(22) Anmeldetag: 09.10.1981
(51) Int. Cl.: B65D 75/34

(54) **Verpackung für elektrische Bauelemente**
Package for electrical components
Paquet pour parties constituantes électriques

(30) Priorität: 30.10.1980 DE 3040959
(43) Veröffentlichungstag der Anmeldung: 12.05.1982
(73) Patentinhaber: SIEMENS AKTIENGESELLSCHAFT, 80333 München (DE)
(72) Erfinder: Sommer, Alfons, D-8000 München 80 (DE)

## Beschreibung

Die Erfindung betrifft eine Verpackung für elektrische Bauelemente, die in in Reihen angeordneten, vorgeformten Aufnahmenäpfen einer bandförmigen Kunststoffolie gehalten sind, welche mit einer auf der der Kunststoffolie zugewandten Seite mit einer Klebeschicht beschichteten Klebefolie, insbesondere einem Papierband, abgedeckt sind, die auf ihrer Klebeschicht in Teilbereichen eine Deckfolie trägt.

Eine Verpackung dieser Art ist durch die US-A 3 630 346 bekannt, bei der die Abdeck- bzw. Deckfolie zwar keine durchgehende, d.h. bandförmige Deckfolie, sondern eine entsprechend der Anzahl der abzudeckenden Aufnahmenäpfe in eine Vielzahl von Folien vereinzelte Deckfolie ist. Mit einer derartigen partiellen Abdeckung der Klebeschicht ist, soweit es das Öffnen der Verpackung betrifft, keine Vollautomatisierung erreichbar. Diese Folie mit ihren vereinzelten Deckfolien ist zudem erheblich teurer herstellbar als eine Klebefolie mit fortlaufender Deckfolie. Die bei dieser bekannten Verpackung nur auf den Napfbereich beschränkte Deckfolie führt zwangsweise zu einer Erhöhung der Gesamt-Trennkantenlänge und damit, falls die Trennkante mangelhaft ausgebildet ist, in hohem Masse zu einem nur unvollständigen Abzug der Deck- samt Klebefolie. Die Folge ist, dass insbesondere bei dervollautomatischen Entnahme in Bestückungsautomaten Störungen auftreten können.

Die Verpackung nach der US-A 3 630 346 besitzt zwar als getrennte Elemente ausgebildete Reisslaschen, die jedoch nur quer zur Verpakkungslängsrichtung abziehbar sind und folglich ein vollautomatisiertes Öffnen der Verpackung behindern oder zumindest eine entsprechend aufwendige Öffnungsmechanik erfordern.

Bisher werden elektrische Bauelemente, insbesondere wenn es sich um empfindliche, keramische Bauelemente wie beispielsweise Ferrit-Schalenkerne handelt, einzeln, bzw. gegebenenfalls gepaart oder satzweise, manuell in Styroporpaletten gelegt. Diese Paletten werden zu Verpackungseinheiten geschichtet, mit einer Wellpappen-Endplatte abgedeckt und mit Klebeband miteinander verbunden.

Bei dieser Verpackungsweise treten eine Reihe von Schwierigkeiten auf. Neben einer geringen Verpackungsdichte, durch welche viel Lagerraum für die leeren und die gefüllten Verpackungen beansprucht wird, sind die hohen Versicherungskosten für den Lagerraum anzuführen, welche auf die Brandgefährlichkeit des Styropors zurückzuführen sind. Weiter ist anzuführen, dass bei einer derartigen Verpackungsweise eine Aufteilung der Verpackung für Kleinstmengen (verpackte einzelne Teile, Sätze oder Paare) nur mit viel Umpackaufwand und mit verminderter Verpackungsqualität möglich ist.

Ein mechanisiertes und automatisches Zuführen und Einlegen der Teile in die Styroporpaletten ist mit derart hohen Kosten versehen, dass es nicht praktikabel ist.

Aufgabe der Erfindung ist es daher, eine Verpackung für vereinzelte elektrische Bauelemente anzugeben, bei welcher die vorstehend aufgezeigten Schwierigkeiten nicht auftreten. Insbesondere ist es Aufgabe der Erfindung, eine Verpackung anzugeben, in welcher und aus der die elektrischen Bauelemente vollautomatisch und ohne manuelle Hilfsleistungen abgepackt bzw. entnommen werden können.

Diese Aufgabe wird erfindungsgemäss dadurch gelöst, dass die Klebeschicht längs vom Rand- und gegebenenfalls Mittelstreifen, die in Verpackungslängsrichtung beiderseits der bzw. zwischen den Aufnahmenäpfen verlaufen, freiliegt, dass die Bereiche der Klebefolie zwischen diesen Rand- und Mittelstreifen durch die Deckfolie vollständig bedeckt sind, und dass die Klebefolie an ihren Bandenden Reiss-Grifflaschen aufweist, mittels denen sie von der Kunststoffolie abziehbar ist.

Zweckmässige Ausgestaltungen der erfindungsgemässen Verpackung sind in den Unteransprüchen angeführt.

Die Vorteile der Erfindung werden an Hand eines Aufführungsbeispieles aufgezeigt. In der dazugehörenden Zeichnung zeigen:
Fig. 1 ein Schnittbild und
Fig. 2 eine Draufsicht auf die erfindungsgemässe Verpackung.

In der Fig. 1 ist ein Schnitt durch die erfindungsgemässe Verpackung dargestellt, in welcher gemäss dem beschriebenen Ausführungsbeispiel zwei Reihen elektrischer Bauelemente, beispielsweise gepaarte Ferrit-Schalenkerne, verpackt sind. Die Verpackung besteht aus einer vorgeformten, einstückigen Kunststoffolie 1 in welcher Aufnahmenäpfe 2, 3 angeordnet sind. In den Aufnahmenäpfen 2, 3 befinden sich die elektrischen Bauelemente 4, 5 (beim Ausführungsbeispiel gemäss der Fig.1 Ferrit-Schalenkerne). Die Aufnahmenäpfe 2, 3 sind mit einer einstückigen Klebefolie verschlossen. Die Klebefolie besteht dabei aus dem Papierband 6, auf dem eine Haftkleberschicht 7 angeordnet ist. Die Haftkleberschicht 7 verklebt das Papierband 6 mit der Kunststoffolie 1. Im Bereich der Aufnahmenäpfe 2, 3 ist die Haftkleberschicht 7 mit einer Abdeckfolie 8 versehen, welche beispielsweise durch ein Silikonpapier gebildet ist. An den Aufnahmenäpfen 2, 3 sind Dämpfungsrippen 9, 10 angeordnet, durch welche Stoss- und Druckbelastungen von den elektrischen Bauelementen 4, 5 ferngehalten werden.

In der Fig. 2 ist eine Draufsicht auf die erfindungsgemässe Verpackung dargestellt. Ferner ist in der Fig. die Schnittebene I-I dargestellt, unter der die Fig. 1 betrachtet wird.

In der Fig. 2 ist zu erkennen, dass in der Kunststoffolie 1 die Aufnahmenäpfe 2, 3 angeordnet sind, in denen sich die elektrischen Bauelemente befinden. An den Aufnahmenäpfen 2, 3 sind die Dämpfungsrippen 9, 10 angeordnet.

Innerhalb der gestrichelten Streifen 11, 12 an beiden Rändern und des Mittelstreifens 13 ist die Abdeckfolie von der in der Figur nicht sichtbaren Klebefolie entfernt, so dass an diesen Streifen die Verklebung der Papierfolie mit der Kunststofffolie 1 erfolgt.

An der Verpackung sind Grifflaschen 14, 15 angeordnet, welche ein leichteres Aufreissen der Verpackung ermöglichen.

Der automatische Verpackungsvorgang geht beispielsweise so vor sich, dass mit Druckluft in die erwärmte, bandförmige Kunststoffolie 1 (beispielsweise aus PVC oder Polystyrol) die Aufnahmenäpfe 2, 3 mit den Dämpfungsrippen 9, 10 gezogen werden. Nach dem Einlegen der elektrischen Bauelemente 4, 5 werden die Aufnahmenäpfe 2, 3 von der mit dem Haftkleber 7 kaschierten Papier-Verschlussfolie 6 durch Anpresswalzen verschlossen. Für diesen Zweck wird beispielsweise eine einstückige Papier-Verschlussfolie 6 gewählt, deren Haftkleberschicht 7 von einer Abdeckfolie (beipielsweise aus Silikonpapier) abgedeckt ist. In der Abdeckfolie werden dann im Bereich der zu verklebenden Flächen, also der Randstreifen 11, 12 bzw. des Mittelstreifens 13 gemäss der Figur 2 Trennkanten angeordnet und vor dem Verschliessen der Aufnahmenäpfe 2, 3 die Abdeckfolie an diesen Stellen abgezogen.

Zum Öffnen der Verpackung wird die Papier-Verschlussfolie im Bereich der Reiss-Grifflaschen 14, 15 angefasst und von der Kunststoffolie getrennt. Dadurch, dass die Klebeschicht nur im Bereich der Randstreifen 11, 12 bzw. des Mittelstreifens 13 angeordnet ist, lässt sich die Verpakkung einwandfrei und schnell öffnen, ohne dass störende Rückstände haften bleiben. Die Abdeckfolie 8 dient bei diesem Vorgang als Reissfolie.

Durch Anformung konisch gezogener Aufnahmenäpfe 2, ergibt sich der Vorteil, dass die elektrischen Bauelemente 4, 5 leicht aus den Aufnahmenäpfen 2, 3 nach dem Öffnen entnommen werden können.

Die einzelnen Streifen können beispielsweise in der in der Figur 2 dargestellten Ausführungsform in beliebiger Menge abgetrennt werden, wobei beim Abtrennen zweckmässigerweise die Grifflaschen 14, 15 erzeugt werden, und in ein Behältnis, beispielsweise in einen Karton, weiter verpackt werden. Es ist aber auch möglich, die Verpackung endlos auf eine Spule aufzuspulen und derartig verpackt zu lagern.

Bei beiden Verpackungsarten ergibt sich der Vorteil, dass sowohl in horizontaler als auch in vertikaler Richtung Stoss- und Druckbelastungen aufgenommen werden, so dass eine hohe Verpackungsqualität erreicht wird. Dies ist darauf zurückzuführen, dass die Napfkonturen voneinander getrennt liegen und im Boden der Näpfe Dämpfungsrippen vorgesehen sind.

Durch die ausschliessliche Verwendung von dünnwandiger Folie als Verpackungsmaterial wird ebenfalls eine hohe Verpackungsdichte gewährleistet. Somit ist für die Lagerung der fertigen Verpackung ein geringer Lagerraum erforderlich.

Weiterhin ist anzuführen, dass die Versicherungskosten bei der Lagerung von Kunststoffolie niedriger als bei Styroporverpackung sind.

Ein weiterer Vorteil ist es, dass mit der erfindungsgemässen Verpackung ohne grossen Umpackaufwand die Verpackung in Kleinstmengen aufgeteilt werden kann, ohne dass die Verpakkungsqualität dadurch vermindert wird.

Selbstverständlich ist die Erfindung nicht auf das in den Figuren dargestellte Ausführungsbeispiel beschränkt, vielmehr können auch elektrische Bauelemente in einer Reihe verpackt werden, wozu dann in der Abdeckfolie nur an den äusseren Bandkanten zwei fortlaufende Kerben angebracht werden, und sich somit zwei Streifen am Rande der Abdeckfolien abziehen lassen. Mit den dann freiliegenden zwei Kleberbahnen wird die Verschlussfolie mit der Kunststoffolie verbunden.

Andererseits können natürlich auch drei, vier und mehr Reihen von Bauelementen nebeneinander verpackt werden, wobei dann entsprechende Kerbungen in der Abdeckfolie anzuordnen sind.

Da das Ausgangsmaterial für die Verpackung in Form von dünnen, aufgewickelten Folien vorliegt, ist für die Lagerung vor der Verarbeitung ebenfalls nur ein besonders geringer Raumaufwand erforderlich.

Durch die Verpackung der elektrischen Bauelemente in einer Einfach-, Doppel- bzw. Mehrfach-Reihe und die glatte Oberflächenstruktur der Folie lassen sich die elektrischen Bauelemente vollautomatisch zuführen und in die Aufnahmenäpfe einlegen. Die Aufnahmenäpfe werden entsprechend der Grösse des zu verpackenden elektrischen Bauelementes in die Kunststoffolie gezogen.

## Patentansprüche

1. Verpackung für elektrische Bauelemente (4, 5) die in in Reihe angeordneten, vorgeformten Aufnahmenäpfen (2, 3) einer bandförmigen Kunststoffolie (1) gehalten sind, welche mit einer auf der der Kunststoffolie zugewandten Seite mit einer Klebeschicht (7) beschichteten Klebefolie (6), insbesondere einem Papierband, abgedeckt sind, die auf ihrer Klebeschicht (7) in Teilbereichen eine Deckfolie (8) trägt, dadurch gekennzeichnet, dass die Klebeschicht (7) längs von Rand- und gegebenenfalls Mittelstreifen (11, 12, 13), die in Verpackungslängsrichtung der bzw. zwischen den Aufnahmenäpfen verlaufen, freiliegt, dass die Bereiche der Klebefolie (6) zwischen diesen Rand- und Mittelstreifen durch die Deckfolie (8) vollständig bedeckt sind, und dass die Klebefolie an ihren Bandenden Reiss-Grifflaschen (14, 15) aufweist, mittels denen sie von der Kunststoffolie (1) abziehbar sind.

2. Verpackung nach Anspruch 1, dadurch gekennzeichnet, dass die Kunststoffolie (1) aus PVC besteht.

3. Verpackung nach Anspruch 1 und 2, dadurch gekennzeichnet, dass die Klebefolie (6) aus einer mit einem Haftkleber beschichteten Papierfolie besteht.

4. Verpackung nach Anspruch 1 und wenigstens einem der weiteren Ansprüche, dadurch gekennzeichnet, dass an die Aufnahmenäpfe (2, 3) der Kunststoffolie (1) Dämpfungsrippen (9, 10) angeformt sind.

5. Verpackung nach einem oder mehreren der Ansprüche 1 bis 4, dadurch gekennzeichnet, dass die Aufnahmenäpfe (2,3) konisch geformt sind.

## Claims

1. A packing for electrical components (4, 5) which are secured in preformed receiving cups (2, 3) of a strip-shaped plastics sheet (1) which are arranged in rows and are covered with an adhesive sheet (6), in particular a paper strip, which is coated with an adhesive layer (7) on the side facing the plastics sheet and which on its adhesive layer (7) in part zones carries a top sheet (8), characterized in that the adhesive layer (7) is exposed along edge, and possible central, strips (11, 12, 13) which run in the longitudinal packing direction of or between the receiving cups; that the areas of the adhesive sheet (6) between these edge and central strips are completely covered by the top sheet (8); and that atthe strip ends, the adhesive sheet has tear gripping flaps (14, 15), by means of which it can be removed from the plastics sheet (1).

2. A packing as claimed in Claim 1, characterised in that the plastics sheet (1) consists of PVC.

3. A packing as claimed in Claim 1 and 2, characterised in that the adhesive sheet (6) consists of a paper sheet which is coated with a contact adhesive.

4. A packing as claimed in Claim 1 and at least one of the further Claims, characterised in that damping ribs (9, 10) are formed on the receiving cups (2, 3) of the plastics sheet (1).

5. A packing as claimed in one or more of Claims 1 to 4, characterised in that the receiving cups (2,3) are conically shaped.

## Revendications

1. Emballage pour composants électriques (4, 5), qui sont maintenus dans des cavités réceptrices préformées (2, 3), disposées suivant une rangée et que comporte une feuille en matière plastique (1) en forme de bande et qui sont recouvertes par une feuille adhésive (6), notamment une bande de papier, revêtue d'une couche d'adhésif (7) sur sa face tournée vers la feuille en matière plastique et qui porte de façon partielle une feuille d'un revêtement (8) sur la couche (7), caractérisé par le fait que la couche d'adhésif (7) est à nu le long de bandes marginales et éventuellement d'une bande médiane (11, 12, 13), qui s'étendent suivant la direction longitudinale de l'emballage des deux côtés des cavités réceptrices ou entre ces dernières, que les parties de la feuille adhésive (6) entre ces bandes marginales et cette bande médiane sont recouvertes entièrement par la feuille de revêtement (8), et que la feuille adhésive comporte, au niveau de ses extrémités, des languettes de saisie (14, 15) pour l'arrachage, à l'aide desquelles elle peut être retirée de la feuille en matière plastique (1 ).

2. Emballage suivant la revendication 1, caractérisé par le fait que la feuille en matière plastique (1) est constituée par du PVC.

3. Emballage suivant les revendications 1 et 2, caractérisé par le fait que la feuille adhésive (6) est constituée par une feuille de papier recouver- te par un adhésif.

4. Emballage suivant la revendication 1 et au moins suivant l'une des autres revendications, caractérisé par le fait que des nervures d'amortissement (9, 10) sont réalisées par façonnage dans les cavités réceptrices (2, 3) de la feuille en matière plastique (1).

5. Emballage suivant l'une ou plusieurs des revendications 1 à 4, caractérisé par le fait que les cavités réceptrices (2, 3) possèdent une forme conique.
